# EUROPÄISCHE PATENTSCHRIFT

(11) **EP 2 774 456 B1**
(45) Veröffentlichungstag und Bekanntmachung des Hinweises auf die Patenterteilung: **12.12.2018**
(21) Anmeldenummer: 12806669.3
(22) Anmeldetag: 30.10.2012
(51) Int. Cl.: H05B 6/06

(54) **INDUKTIONSHEIZVORRICHTUNG**
INDUCTION HEATING APPARATUS
DISPOSITIF DE CHAUFFAGE PAR INDUCTION

(30) Priorität: 04.11.2011 ES 201131770
(43) Veröffentlichungstag der Anmeldung: 10.09.2014
(73) Patentinhaber: BSH Hausgeräte GmbH, 81739 München (DE)
(72) Erfinder: ANTON FALCON, Daniel, E-50010 Zaragoza (ES); LLORENTE GIL, Sergio, E-50009 Zaragoza (ES); PALACIOS TOMAS, Daniel, E-50008 Zaragoza (ES); PUYAL PUENTE, Diego, E-50014 Zaragoza (ES); SARNAGO ANDIA, Hector, E-50015 Zaragoza (ES)
(86) Internationale Anmeldenummer: PCT/IB2012/055996
(87) Internationale Veröffentlichungsnummer: WO 2013/064968

(56) Entgegenhaltungen:
- EP-A1- 2 007 174
- WO-A1-2010/069825
- WO-A1-2011/080642
- US-A1- 2011 147 375

## Beschreibung

Die Erfindung geht aus von einer Induktionsheizvorrichtung nach dem Oberbegriff des Anspruchs 1.

Es sind Induktionskochfelder bekannt, die an zwei unterschiedliche Phasen angeschlossene Gleichrichter aufweisen, die dazu vorgesehen sind, jeweils unterschiedliche Inverter zu versorgen. Das Dokument US2011/0147375 A1 offenbart eine Induktionsvorrichtung gemäß dem Oberbegriff des Anspruchs 1.

Die Aufgabe der Erfindung besteht insbesondere darin, eine gattungsgemäße Vorrichtung mit verbesserter elektrischer Effizienz bereitzustellen. Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht aus von einer Induktionsheizvorrichtung, insbesondere einer Induktionskochfeldvorrichtung, mit zumindest zwei Heizfrequenzeinheiten, die dazu vorgesehen sind, mit unterschiedlichen Energiequellen verbunden zu werden und die insbesondere in zumindest einem Betriebszustand mit unterschiedlichen Energiequellen verbunden sind.

Es wird vorgeschlagen, dass die Induktionsheizvorrichtung zumindest eine erste Schalteinheit aufweist, die dazu vorgesehen ist, in wenigstens einem Betriebsmodus zumindest die zwei Heizfrequenzeinheiten mit einer einzelnen der zumindest zwei Energiequellen zu verbinden. Unter einer "Heizfrequenzeinheit" soll insbesondere eine elektrische Einheit verstanden werden, die ein oszillierendes elektrisches Signal, vorzugsweise mit einer Frequenz von zumindest 1 kHz, insbesondere von wenigstens 10 kHz, vorteilhaft von mindestens 20 kHz, und insbesondere von maximal 100 kHz für eine Induktionsheizeinheit erzeugt. Insbesondere ist die Heizfrequenzeinheit dazu vorgesehen, eine, von einer Induktionsheizeinheit geforderte, maximale elektrische Leistung von zumindest 1000 W, insbesondere zumindest 2000 W, vorteilhaft zumindest 3000 W und vorzugsweise zumindest 3500 W bereitzustellen. Die Heizfrequenzeinheit umfasst insbesondere zumindest einen Wechselrichter, der vorzugsweise zumindest zwei, vorzugsweise in Reihe geschaltete, bidirektionale unipolare Schalter, die insbesondere von einem Transistor und einer parallel geschalteten Diode gebildet sind, und besonders vorteilhaft zumindest jeweils einen parallel zu den bidirektionalen unipolaren Schaltern geschaltete Dämpfungskapazität, die insbesondere von zumindest einem Kondensator gebildet ist, aufweist. Hierdurch kann eine hochfrequente Energieversorgung der Induktionsheizeinheit bereitgestellt werden. Unter einer "Energiequelle" soll insbesondere eine elektrische Energiequelle, vorzugsweise eine Wechselspannungsquelle, insbesondere eine Phase eines Mehrphasenhausanschlusses, verstanden werden. Insbesondere weist die Induktionsheizvorrichtung zumindest zwei Anschlussstellen auf, die dazu vorgesehen sind, mit Energiequellen verbunden zu werden. Unter einer "Schalteinheit" soll insbesondere eine Einheit mit zumindest einem Schaltelement verstanden werden. Unter einem "Schaltelement" soll insbesondere eine elektrische, vorzugsweise passive, Komponente verstanden werden, die dazu vorgesehen ist, zumindest eine elektrische Verbindung zu trennen und/oder zu verbinden. Insbesondere weist ein Schaltelement zumindest einen Steuereingang auf und ist dazu vorgesehen, in Abhängigkeit von einem, an dem Steuereingang anliegenden elektrischen Signal zu schalten. Insbesondere ist das Schaltelement als Halbleiterbauteil, vorzugsweise als Relais ausgebildet. Unter "vorgesehen" soll insbesondere speziell programmiert, ausgelegt und/oder ausgestattet verstanden werden. Es kann insbesondere eine erhöhte elektrische Effizienz erreicht werden, da Verluste in den Gleichrichtereinheiten, insbesondere in Halbleiterbauteilen der Gleichrichtereinheiten, überproportional mit einem über die Gleichrichtereinheiten fließenden Strom ansteigen.

Vorzugsweise weist die Induktionsheizvorrichtung zumindest zwei Induktionsheizeinheiten auf, die dazu vorgesehen sind, in zumindest einem Betriebsmodus von jeweils unterschiedlichen der zumindest zwei Heizfrequenzeinheiten betrieben zu werden. Unter einer "Induktionsheizeinheit" soll insbesondere eine Einheit verstanden werden, die zumindest ein Induktionsheizelement aufweist. Unter einem "Induktionsheizelement" soll insbesondere ein Heizelement verstanden werden, das dazu vorgesehen ist, einen hochfrequenten Wechselstrom, insbesondere einen Wechselstrom mit einer Frequenz zwischen 20 kHz und 100 kHz, in ein magnetisches Wechselfeld zu wandeln, welches durch Induktion und/oder Ummagnetisierungseffekte in einem metallischen, insbesondere ferromagnetischen, Körper, insbesondere in einem Heizkörper und/oder einem Gargeschirr, Wärme erzeugt. Insbesondere weist ein Induktionsheizelement zumindest einen gewickelten, insbesondere kreisscheibenförmig gewickelten, Leiter auf. Es kann insbesondere ein erhöhter Komfort erreicht werden.

Weiterhin wird vorgeschlagen, dass die Induktionsheizvorrichtung zumindest eine zweite Schalteinheit aufweist, die dazu vorgesehen ist, in zumindest einem Betriebsmodus einen gleichzeitigen Betrieb zumindest einer der Induktionsheizeinheiten mit zumindest zwei Heizfrequenzeinheiten zu ermöglichen. Es kann insbesondere eine erhöhte elektrische Effizienz erreicht werden.

Vorteilhaft weist die Induktionsheizvorrichtung zumindest zwei Gleichrichtereinheiten auf, mit denen in zumindest einem Betriebsmodus jeweils unterschiedliche der zumindest zwei Heizfrequenzeinheiten verbunden sind. Unter einer "Gleichrichtereinheit" soll insbesondere eine Einheit verstanden werden, die zumindest einen Gleichrichter aufweist und dazu vorgesehen ist, eine elektrische Wechselspannung, die an Eingangskontakten anliegt, gleichzurichten und an Ausgangskontakten auszugeben. Vorzugsweise weist eine Gleichrichtereinheit zumindest ein Halbleiterbauelement, vorzugsweise eine Diode, auf. Insbesondere weist eine Gleichrichtereinheit zumindest einen Einweggleichrichter, vorzugsweise einen Brückengleichrichter, auf. Weiterhin sind steuerbare Gleichrichter und/oder Boostgleichrichter denkbar. Insbesondere weist die Gleichrichtereinheit eine Pufferkapazität, insbesondere eine Kondensatoreinheit, auf, die dazu vorgesehen ist, eine Glättung der gleichgerichteten Wechselspannung zu erreichen. Vorzugsweise handelt es sich bei einer Ausgangsspannung der Gleichrichtereinheit um eine pulsierende Gleichspannung. Darunter, dass eine Heizfrequenzeinheit mit einer Gleichrichtereinheit "verbunden" ist, soll insbesondere verstanden werden, dass die Heizfrequenzeinheit über einen Strompfad mit der Gleichrichtereinheit verbunden ist, der sich von einem Strompfad unterscheidet, der über mehr als einen Gleichrichter führt. Es kann insbesondere eine erhöhte elektrische Effizienz erreicht werden.

Weiterhin wird vorgeschlagen, dass die Induktionsheizvorrichtung zumindest eine weitere Schalteinheit aufweist, die dazu vorgesehen ist, in zumindest einem Betriebsmodus zumindest die zwei Gleichrichtereinheiten verbraucherseitig parallel zu schalten. Darunter, dass die Gleichrichtereinheiten "verbraucherseitig" parallel geschaltet sind, soll insbesondere verstanden werden, dass gleichnamige Ausgangskontakte, insbesondere Ausgangskontakte mit gleichpoliger Spannung, der Gleichrichtereinheiten miteinander verbunden sind. Insbesondere ist die weitere Schalteinheit zwischen den Gleichrichtereinheiten und den zumindest zwei Heizfrequenzeinheiten angeordnet. Es kann insbesondere eine erhöhte elektrische Effizienz erreicht werden.

Weiterhin wird vorgeschlagen, dass zumindest die zwei Gleichrichtereinheiten jeweils eine Filtereinheit aufweisen. Unter einer "Filtereinheit" soll insbesondere eine aktive und/oder passive elektronische Einheit verstanden werden, die dazu vorgesehen ist, aus einem Verbraucher in eine Energiequelle, insbesondere ein Stromnetz, rückkoppelnde Spannungsspitzen und/oder netzfremde Frequenzen zu vermeiden. Insbesondere weist die Filtereinheit zumindest eine Drosselspule auf. Es kann insbesondere eine höhere elektrische Effizienz erreicht werden.

Vorteilhaft weist die Hausgerätevorrichtung zumindest eine Steuereinheit auf, die zumindest in Abhängigkeit von für die Verbraucher angeforderten Leistungen zumindest die erste Schalteinheit steuert. Unter einer "Steuereinheit" soll insbesondere eine elektronische Einheit verstanden werden, die vorzugsweise in einer Steuer- und/oder Regeleinheit einer Hausgerätevorrichtung zumindest teilweise integriert ist und die vorzugsweise dazu vorgesehen ist, zumindest die erste Schalteinheit zu steuern und insbesondere eine Leistungsaufnahme der Verbrauchereinheiten zu steuern und/oder zu regeln. Vorzugsweise umfasst die Steuereinheit eine Recheneinheit und insbesondere zusätzlich zur Recheneinheit eine Speichereinheit mit einem darin gespeicherten Steuer- und/oder Regelprogramm, das dazu vorgesehen ist, von der Recheneinheit ausgeführt zu werden. Es kann insbesondere eine höhere elektrische Effizienz erreicht werden.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination.

Figur 1 zeigt ein als Kochfeld ausgebildetes Hausgerät 10 in einer schematischen Ansicht. Das Hausgerät 10 weist eine als Induktionskochfeldvorrichtung ausgebildete Induktionsheizvorrichtung 12 auf. Die Induktionsheizvorrichtung 12 weist zwei Heizfrequenzeinheiten 30, 32 auf, die dazu vorgesehen sind, mit unterschiedlichen Energiequellen 14, 16 verbunden zu werden. Die Heizfrequenzeinheiten 30, 32 sind als Wechselrichter ausgebildet. Die Induktionsheizvorrichtung 12 weist eine erste Schalteinheit 40 auf, die dazu vorgesehen ist, in einem Betriebsmodus die zwei Heizfrequenzeinheiten 30, 32 mit einer einzelnen Energiequelle 14, 16 zu verbinden. Weiterhin weist die Induktionsheizvorrichtung 12 zwei Induktionsheizeinheiten 34, 36 auf, die dazu vorgesehen sind, in einem Betriebsmodus von jeweils unterschiedlichen der zwei Heizfrequenzeinheiten 30, 32 betrieben zu werden. Weiterhin weist die Induktionsheizvorrichtung 12 eine zweite Schalteinheit 60 auf, die dazu vorgesehen ist, in einem Betriebsmodus einen gleichzeitigen Betrieb einer der Induktionsheizeinheiten 34, 36 mit den zwei Heizfrequenzeinheiten 30, 32 zu ermöglichen. Weiterhin weist die Induktionsheizvorrichtung 12 zwei Gleichrichtereinheiten 20, 22 auf, mit denen in einem Betriebsmodus jeweils unterschiedliche der zwei Heizfrequenzeinheiten 30, 32 verbunden sind. Weiterhin weist die Induktionsheizvorrichtung 12 eine weitere Schalteinheit 50 auf, die dazu vorgesehen ist, in einem Betriebsmodus die zwei Gleichrichtereinheiten 20, 22 verbraucherseitig parallel zu schalten.

Die zwei Gleichrichtereinheiten 20, 22 weisen jeweils eine Filtereinheit 24, 26 auf. Die zwei Gleichrichtereinheiten 20, 22 weisen jeweils einen als Brückengleichrichter ausgebildeten Gleichrichter 21, 23 auf. Weiterhin weist die Induktionsheizvorrichtung 12 eine Steuereinheit 70 auf, die in Abhängigkeit von für die Induktionsheizeinheiten 34, 36 angeforderten Leistungen die zweite und die erste Schalteinheit 40, 60 steuert. Weiterhin ist die Steuereinheit 70 dazu vorgesehen, die weitere Schalteinheit 50 zu steuern. Weiterhin ist die Steuereinheit 70 dazu vorgesehen, die Heizfrequenzeinheiten 30, 32 und somit eine Leistungsaufnahme der Induktionsheizeinheiten 34, 36 zu steuern. Die Energiequellen 14, 16 sind als Phasen eines Mehrphasenhausanschlusses ausgebildet. Die Induktionsheizvorrichtung 12 weist ein Stellmittel 72 auf, das dazu vorgesehen ist, einem Bediener eine Einstellung einer maximal über die Energiequellen 14, 16 zu beziehenden Stromstärke zu ermöglichen. Die erste Schalteinheit 40 weist zwei Schaltelemente 42, 44 auf. Die Schaltelemente 42, 44 sind als Relais ausgebildet. Die Schaltelemente 42, 44 sind als einpolige Wechselschalter ausgebildet. Die erste Schalteinheit 40 ist dazu vorgesehen, die Gleichrichtereinheit 20 entweder mit der Energiequelle 14 oder der Energiequelle 16 zu verbinden. In einem Ausgangszustand verbindet die erste Schalteinheit 40 die Gleichrichtereinheit 20 mit der Energiequelle 14 und die Gleichrichtereinheit 22 mit der Energiequelle 16. Die zweite Schalteinheit 60 weist zwei Schaltelemente 62, 64 auf. Die Schaltelemente 62, 64 sind als Relais ausgebildet. Die Schaltelemente 62, 64 sind als einpolige Wechselschalter ausgebildet. Die zweite Schalteinheit 60 ist dazu vorgesehen, die Induktionsheizeinheiten 34, 36 entweder jeweils mit einer der Heizfrequenzeinheiten 30, 32 zu verbinden oder eine der Induktionsheizeinheiten 34, 36 mit beiden Heizfrequenzeinheiten 30, 32 in einem Boostmodus zu betreiben. In dem Ausgangszustand verbindet die zweite Schalteinheit 60 die Induktionsheizeinheit 34 mit der Heizfrequenzeinheit 30 und die Induktionsheizeinheit 36 mit der Heizfrequenzeinheit 32. Die weitere Schalteinheit 50 weist zwei Schaltelemente 52, 54 auf. Die Schaltelemente 52, 54 sind als Relais ausgebildet. Die Schaltelemente 52, 54 sind als einpolige Einschalter ausgebildet. In dem Ausgangszustand ist eine Verbindung von Ausgangskontakten der Gleichrichtereinheiten 20, 22 über die Schaltelemente 52, 54 getrennt. In weiteren Ausgestaltungsvarianten ist es ebenso denkbar, dass die Schaltelemente 42 und 44 paarweise als zweipolige Wechselschalter ausgebildet sind und somit über ein einzelnes Steuerglied, insbesondere eine Relaisspule, schaltbar sind. In weiteren Ausgestaltungsvarianten ist es weiterhin denkbar, dass die Schaltelemente 52 und 54 paarweise als zweipolige Einschalter ausgebildet sind und somit über ein einzelnes Steuerglied, insbesondere eine Relaisspule, schaltbar sind.

In einem ersten Betriebsmodus, in dem für die Induktionsheizeinheiten 34, 36 von einem Bediener Leistungen angefordert sind, die in Summe größer sind als eine Leistung, die von einer einzelnen Energiequelle 14, 16 maximal bezogen werden dürfen, ist die Steuereinheit 70 dazu vorgesehen, die Schalteinheiten 40, 50, 60 in ihren jeweiligen Ausgangszuständen zu belassen. Die Induktionsheizeinheiten 34, 36 werden über komplett verschiedene Leistungselektronik betrieben.

In einem zweiten Betriebsmodus, in dem für die Induktionsheizeinheiten 34, 36 von einem Bediener Leistungen angefordert sind, die in Summe maximal einer Leistung entsprechen, die von der einzelnen Energiequelle 16 maximal bezogen werden darf, ist die Steuereinheit 70 dazu vorgesehen, die Schalteinheit 60 in ihrem Ausgangszustand zu belassen und die Schalteinheiten 40 und 50 zu schalten. In diesem Betriebsmodus sind beide Gleichrichtereinheiten 20, 22 mit der Energiequelle 16 verbunden und die Gleichrichtereinheiten 20, 22 sind verbraucherseitig parallel geschaltet. Die Induktionsheizeinheiten 34, 36 werden jeweils über zwei Gleichrichtereinheiten 20, 22 betrieben.

In einem dritten Betriebsmodus, in dem für mindestens eine und für weniger als alle Induktionsheizeinheiten 34, 36, also beispielsweise, wie in Figur 1 dargestellt, nur für die Induktionsheizeinheit 34, eine Leistung durch einen Bediener angefordert ist, ist die Steuereinheit 70 dazu vorgesehen, alle Schalteinheiten 40, 50, 60 zu schalten. Es sind beide Gleichrichtereinheiten 20, 22 mit der Energiequelle 16 verbunden, die Gleichrichtereinheiten 20, 22 sind verbraucherseitig parallel geschaltet und die Induktionsheizeinheit 34 ist mit beiden Gleichrichtereinheiten 20, 22 verbunden.

Weiterhin sind Betriebsmodi, die den zweiten und dritten Betriebsmodus kombinieren, denkbar, in denen die Induktionsheizeinheiten 34, 36 abwechselnd durch Schaltung der Schalteinheit 60 in einem Boostmodus betrieben werden.

Es sind weiterhin Ausgestaltungen der Erfindung mit mehr als zwei, insbesondere zumindest drei, vorteilhaft zumindest vier, Induktionsheizeinheiten, Gleichrichtereinheiten und/oder Heizfrequenzeinheiten denkbar. Insbesondere weist eine derartige Ausgestaltung komplexere, den größeren Anzahlen angepasste Schalteinheiten auf.

Weiterhin ist es denkbar, dass die Steuereinheit 70 dazu vorgesehen ist, die Schalteinheit 40 ständig zu schließen, wenn lediglich eine Energiequelle 16 an die Induktionsheizvorrichtung 12 angeschlossen ist.

### Bezugszeichen

- 10: Hausgerät
- 12: Induktionsheizvorrichtung
- 14: Energiequelle
- 16: Energiequelle
- 20: Gleichrichtereinheit
- 21: Gleichrichter
- 22: Gleichrichtereinheit
- 23: Gleichrichter
- 24: Filtereinheit
- 26: Filtereinheit
- 30: Heizfrequenzeinheit
- 32: Heizfrequenzeinheit
- 34: Induktionsheizeinheit
- 36: Induktionsheizeinheit
- 40: Schalteinheit
- 42: Schaltelement
- 44: Schaltelement
- 50: Schalteinheit
- 52: Schaltelement
- 54: Schaltelement
- 60: Schalteinheit
- 62: Schaltelement
- 64: Schaltelement
- 70: Steuereinheit
- 72: Stellmittel

## Patentansprüche

1. Induktionsheizvorrichtung, insbesondere Induktionskochfeldvorrichtung, mit zumindest zwei Heizfrequenzeinheiten (30, 32), die jeweils zumindest einen Wechselrichter aufweisen und dazu vorgesehen sind mit unterschiedlichen Energiequellen (14, 16) verbunden zu werden, **gekennzeichnet durch** zumindest eine erste Schalteinheit (40), die dazu vorgesehen ist, in wenigstens einem Betriebsmodus zumindest die zwei Heizfrequenzeinheiten (30, 32) mit einer einzelnen der zumindest zwei Energiequellen (14, 16) zu verbinden.

2. Induktionsheizvorrichtung nach einem der vorhergehenden Ansprüche, **gekennzeichnet durch** zumindest zwei Induktionsheizeinheiten (34, 36), die dazu vorgesehen sind, in zumindest einem Betriebsmodus von jeweils unterschiedlichen der zumindest zwei Heizfrequenzeinheiten (30, 32) betrieben zu werden.

3. Induktionsheizvorrichtung nach Anspruch 2, **gekennzeichnet durch** zumindest eine zweite Schalteinheit (60), die dazu vorgesehen ist, in zumindest einem Betriebsmodus einen gleichzeitigen Betrieb zumindest einer der Induktionsheizeinheiten (34, 36) mit zumindest zwei Heizfrequenzeinheiten (30, 32) zu ermöglichen.

4. Induktionsheizvorrichtung nach einem der vorhergehenden Ansprüche, **gekennzeichnet durch** zumindest zwei Gleichrichtereinheiten (20, 22), mit denen in zumindest einem Betriebsmodus jeweils unterschiedliche der zumindest zwei Heizfrequenzeinheiten (30, 32) verbunden sind.

5. Induktionsheizvorrichtung nach Anspruch 4, **gekennzeichnet durch** zumindest eine weitere Schalteinheit (50), die dazu vorgesehen ist, in zumindest einem Betriebsmodus zumindest die zwei Gleichrichtereinheiten (20, 22) verbraucherseitig parallel zu schalten.

6. Induktionsheizvorrichtung zumindest nach Anspruch 4, **dadurch gekennzeichnet, dass** zumindest die zwei Gleichrichtereinheiten (20, 22) jeweils eine Filtereinheit (24, 26) aufweisen.

7. Induktionsheizvorrichtung nach einem der vorhergehenden Ansprüche, **gekennzeichnet durch** eine Steuereinheit (70), die zumindest in Abhängigkeit von für die Verbraucher angeforderten Leistungen zumindest die erste Schalteinheit (40) steuert.

8. Hausgerät, insbesondere Induktionskochfeld, mit einer Induktionsheizvorrichtung (12) nach einem der vorhergehenden Ansprüche.

9. Verfahren zum Betrieb einer Induktionsheizvorrichtung (12) nach Anspruch 7.

## Claims

1. Induction heating apparatus, in particular induction hob apparatus, having at least two heat frequency units (30, 32), which each have at least one inverter and are provided to be connected to different energy sources (14, 16), **characterised by** at least one first switching unit (40), which is provided to connect at least the two heat frequency units (30, 32) with one of the at least two energy sources (14, 16) in at least one operating mode.

2. Induction heating apparatus according to one of the preceding claims, **characterised by** at least two induction heating units (34, 36), which are provided to be operated in at least one operating mode by in each case various of the at least two heat frequency units (30, 32).

3. Induction heating apparatus according to claim 2, **characterised by** at least one second switching unit (60), which is provided to allow for simultaneous operation of at least one of the induction heating units (34, 36) with at least two heat frequency units (30, 32) in at least one operating mode.

4. Induction heating apparatus according to one of the preceding claims, **characterised by** at least two rectifier units (20, 22), with which in each case various of the at least two heat frequency units (30, 32) are connected in at least one operating mode.

5. Induction heating apparatus according to claim 4, **characterised by** at least one further switching unit (50), which is provided to switch at least the two rectifier units (20, 22) on the load side in parallel in at least one operating mode.

6. Induction heating apparatus at least according to claim 4, **characterised in that** at least the two inverter units (20, 22) each have a filter unit (24, 26).

7. Induction heating apparatus according to one of the preceding claims, **characterised by** a control unit (70), which controls at least the first switching unit (40) at least as a function of outputs required for the loads.

8. Household appliance, in particular induction hob, having an induction heating apparatus (12) as claimed in one of the preceding claims,

9. Method for operating an induction heating apparatus (12) as claimed in claim 7.

## Revendications

1. Dispositif de chauffage par induction, en particulier dispositif de plaque de cuisson par induction, avec au moins deux unités de fréquence de chauffage (30, 32) qui présentent chacune au moins un onduleur et qui sont prévues pour être raccordées à différentes sources d'énergie (14, 16), **caractérisé par** au moins une première unité de commutation (40) prévue pour raccorder en au moins un mode de fonctionnement au moins les deux unités de fréquence de chauffage (30, 32) avec une seule des au moins deux sources d'énergie (14, 16).

2. Dispositif de chauffage par induction selon l'une des revendications précédentes, **caractérisé par** au moins deux unités de chauffage par induction (34, 36) prévues, en au moins un mode de fonctionnement de chacune des au moins deux unités de fréquence de chauffage (30, 32) différentes.

3. Dispositif de chauffage par induction selon la revendication 2, **caractérisé par** au moins une deuxième unité de commutation (60) prévue pour, en au moins un mode de fonctionnement, de permettre un fonctionnement simultané d'au moins une des unités de chauffage par induction (34, 36) avec au moins deux unités de fréquence de chauffage (30, 32).

4. Dispositif de chauffage par induction selon l'une des revendications précédentes, **caractérisé par** au moins deux unités de redresseur (20, 22) avec lesquelles, en au moins un mode de fonctionnement, chacune des au moins deux unités de fréquence de chauffage (30, 32) différentes sont raccordées.

5. Dispositif de chauffage par induction selon la revendication 4, **caractérisé par** au moins une autre unité de commutation (50) prévue pour, en au moins un mode de fonctionnement, commuter en parallèle côté utilisateur au moins les deux unités de redresseur (20, 22).

6. Dispositif de chauffage par induction selon la revendication 4 **caractérisé en ce que** au moins les deux unités de redresseur (20, 22) présentent chacune une unité filtrante (24, 26).

7. Dispositif de chauffage par induction selon l'une des revendications précédentes, **caractérisé par** une unité de commande (70) qui commande, au moins en fonction des puissances requises par l'utilisateur, au moins la première unité de commutation (40).

8. Appareil domestique, en particulier plaque de cuisson par induction, avec un dispositif de chauffage par induction (12) selon l'une des revendications précédentes.

9. Procédé de marche d'un dispositif de chauffage par induction (12) selon la revendication 7.
